# EUROPÄISCHE PATENTSCHRIFT

(11) **EP 2 957 693 B1**
(45) Veröffentlichungstag und Bekanntmachung des Hinweises auf die Patenterteilung: **11.04.2018**
(21) Anmeldenummer: 15168149.1
(22) Anmeldetag: 19.05.2015
(51) Int. Cl.: E05B 17/00, E05B 63/00, E05C 9/00

(54) **HALTEELEMENT FÜR EIN BESCHLAGTEIL EINES TREIBSTANGENBESCHLAGES**
RETAINING ELEMENT FOR A FITTING PART OF A CONNECTING ROD FITTING
ÉLÉMENT DE RETENUE POUR UN ÉLÉMENT DE FERRURE DE CREMONE

(30) Priorität: 18.06.2014 DE 102014211674
(43) Veröffentlichungstag der Anmeldung: 23.12.2015
(73) Patentinhaber: Aug. Winkhaus GmbH & Co. KG, 48291 Telgte (DE)
(72) Erfinder: Niehues, Stefan, 48231 Warendorf (DE); Theising, André, 48268 Greven (DE)

(56) Entgegenhaltungen:
- EP-A2- 0 056 484
- EP-A2- 0 843 064
- EP-B1- 1 099 819
- DE-U- 7 522 553
- DE-U1- 8 117 315

## Beschreibung

Die Erfindung betrifft ein Halteelement für ein Beschlagteil eines einen längsverschieblichen Treibstangenabschnitt aufweisenden Treibstangenbeschlages in einer Beschlagnut eines Fensters mit einer zur Abstützung an Seitenwänden der Beschlagnut vorgesehenen Positioniereinrichtung, mit einem Grundkörper zur Halterung einer Stulpschiene des Beschlagteils, wobei die Positioniereinrichtung lösbar mit dem Grundkörper verbunden ist.

Die EP 0 843 064 A2 offenbart einen Beschlag für ein Fenster, bei dem ein Halteelement zwischen zwei Beschlagteilen angeordnet ist. Das Haltelement stützt sich an zwei gegenüberliegenden Nutwänden einer Falznut ab. Der Beschlag wird in die Falznut eingesetzt, ausgerichtet und mit Hilfe des Halteelementes in dieser ausgerichteten Position gehalten. Damit ist das Halteelement auf die vorhandene Falznut angepasst.

Die DE 75 22 553 U offenbart eine Vorrichtung zum Toleranzausgleich an Gleitsteinen. Die Gleitsteine weisen eine halbrunde Nut auf, in die ein Schnurring aus Gummi eingesetzt ist. Mit dem Schnurring stützt sich die Vorrichtung in einem Profil eines Fensters ab.

Die EP 0 056 484 A2 offenbart einen Stulpschienenbeschlag, bei dem mehrere U-förmige Halter mit einer Stulpschiene verschraubt sind. Ein Abstandshalter ist zusätzlich zwischen Stulpschiene und Halter eingesetzt. Die U-förmigen Halter weisen Seitenschenkel auf, mit denen sie Stege einer Aufnahmenut hintergreifen.

Ein solches Halteelement ist beispielsweise aus der EP 2 444 574 A2 bekannt. Das Halteelement zur Positionierung innerhalb der Beschlagnut hat federnde, seitlich abstehende Vorsprünge und starre Vorsprünge. Die federnden Vorsprünge haltern das Beschlagteil zusätzlich mittels Klemmkraft. Die Vorsprünge sind einstückig mit dem Grundkörper gefertigt. Für unterschiedlich breite Beschlagnuten müssen unterschiedliche Halteelemente geschaffen werden.

Aus der EP 2 058 463 B1 ist eine Eckumlenkung bekannt geworden, bei dem ein Schenkelabschnitt der Stulpschiene mittels eines Klemmfederelementes in der Beschlagnut gehalten ist. Das Klemmfederelement ist zwischen dem Treibstangenabschnitt und dem Schenkelabschnitt der Stulpschiene separat montiert. Ein Grundkörper zur Abstützung des Beschlagteils am Grund der Beschlagnut ist von der Seite des Treibstangenabschnittes montiert. Hierdurch gestaltet sich die Montage des Treibstangenbeschlages aufwändig.

Aus der EP 1 099 819 B1 ist eine Beschlageinheit bekannt geworden, bei dem ein Sicherungselement als Fixiervorsprünge ausgebildete Vorsprünge zur relativen Lagefixierung des Treibstangenabschnitts gegenüber der Stulpschiene hat. Diese Vorsprünge scheren bei der ersten Betätigung des Treibstangenbeschlages ab und dienen der Vereinfachung der Montage des Treibstangenbeschlages.

Nachteilig bei dem bekannten Halteelement ist, dass bei unterschiedlichen Beschlagteilen und Profilsystemen an Fenstern häufig die Form und der Abstand der Treibstange und die Größe und Form der Beschlagnut Unterschiede aufweisen. Dies führt dazu, dass eine Vielzahl von Halteelementen gefertigt und vorrätig gehalten werden muss.

Der Erfindung liegt das Problem zugrunde, ein Halteelement der eingangs genannten Art so zu gestalten, dass es für verschiedene Beschlagteile und Profilsysteme geeignet und möglichst einfach montierbar ist.

Dieses Problem wird erfindungsgemäß gelöst, durch einen hervorstehenden, in eine Ausnehmung des Treibstangenabschnitts eindringenden Fixiervorsprung, wobei der Fixiervorsprung eine derart geringe Festigkeit aufweist, dass er bei der Erstbetätigung des Treibstangenbeschlages abscherend gestaltet ist und dass der Fixiervorsprung auf der Positioniereinrichtung angeordnet ist.

Durch diese Gestaltung lässt sich die Positioniereinrichtung in Abhängigkeit von der vorhandenen Beschlagnut anpassen. Die Positioniereinrichtung kann als Klemmkörper, als Rastkörper, als Stütze oder dergleichen ausgebildet sein. Der Grundkörper kann dank der Erfindung als standardisiertes Bauteil gefertigt sein. Das Halteelement lässt sich daher besonders kostengünstig fertigen und als einzelnes Bauteil kostengünstig montieren. Das Halteelement ermöglicht durch einen hervorstehenden, in eine Ausnehmung des Treibstangenabschnitts eindringenden Fixiervorsprung, wobei der Fixiervorsprung eine derart geringe Festigkeit aufweist, dass er bei der Erstbetätigung des Treibstangenbeschlages abscherend gestaltet ist, eine Vereinfachung der Montage des Treibstangenbeschlages. Der bauliche Aufwand zur Vorbereitung des Halteelementes mit und ohne Fixiervorsprung lässt sich besonders gering halten, wenn der Fixiervorsprung auf der Positioniereinrichtung angeordnet ist.

Das Halteelement lässt sich gemäß einer anderen vorteilhaften Weiterbildung der Erfindung für unterschiedlich breite Beschlagnuten einsetzen, wenn die Positioniereinrichtung einen Abstandhalter zwischen dem Grundkörper und einer zur Abstützung an Seitenwänden der Beschlagnut vorgesehenen Stütze hat.

Das Haltelement weist gemäß einer anderen vorteilhaften Weiterbildung der Erfindung eine hohe Stabilität auf, wenn der Grundkörper eine quer zur Bewegungsrichtung des Treibstangenabschnitts angeordnete Aufnahme und die Positioniereinrichtung einen in die Aufnahme eingesetzten Koppelkörper hat. Vorzugsweise hat die Aufnahme eine Führung und ein in die Führung eindringendes Führungsteil.

Das Beschlagteil wird gemäß einer anderen vorteilhaften Weiterbildung der Erfindung zuverlässig durch Klemmkräfte gehalten, wenn die Stütze federelastisch gestaltet ist. Durch diese Gestaltung ist das Beschlagteil zudem besonders einfach montierbar. Die federelastische Stütze gleicht zudem Toleranzen der Beschlagnut und des Beschlagteils aus.

Die Stütze weist gemäß einer anderen vorteilhaften Weiterbildung der Erfindung hohe Vorspannkräfte auf, wenn die federelastisch gestaltete Stütze die Form eines geschlossenen Bogens aufweist.

Häufig weisen Beschlagteile unterschiedliche Abstände der Stulpschiene von dem Treibstangenabschnitt auf. Der bauliche Aufwand zur Halterung der Beschlagteile lässt sich gemäß einer anderen vorteilhaften Weiterbildung der Erfindung besonders gering halten, wenn die Positioniereinrichtung einen zweiten Abstandhalter zur Beabstandung der Stulpschiene von dem Treibstangenabschnitt hat.

Die Ausrichtung der Positioniereinrichtung gegenüber dem Grundkörper gestaltet sich gemäß einer anderen vorteilhaften Weiterbildung der Erfindung besonders einfach, wenn der Grundkörper einen Anschlag zur Abstützung der Positioniereinrichtung hat.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: perspektivisch einen Eckbereich eines Flügels mit einem Beschlagteil,
- Fig. 2: eine Schnittdarstellung durch den Flügel mit dem Beschlagteil entlang der Linie II - II,
- Fig. 3a: perspektivisch eine vergrößerte Darstellung eines Halteelementes zur Halterung des Beschlagteils aus Figur 2 in einer Beschlagnut des Flügels,
- Fig. 3b: das Halteelement aus Figur 3a vor der Montage,
- Fig. 4a: eine weitere Ausführungsform des Halteelementes in einer perspektivischen Darstellung,
- Fig. 4b: das Halteelement aus Figur 4a vor der Montage.

Figur 1 zeigt einen Eckbereich eines Flügels 1, eines Fensters oder einer Fenstertür mit einem als Eckumlenkung ausgebildeten Beschlagteil 2 eines nicht näher dargestellten Treibstangenbeschlages. Der Flügel 1 hat eine Beschlagnut 3, in der das Beschlagteil 2 befestigt ist. Zur Durchführung einer Verschraubung mit dem Flügel 1 hat das Beschlagteil 2 eine Bohrung 4. Weiterhin hat das Beschlagteil 2 einen Schließzapfen eines Verschlusses des Flügels 1. Das Beschlagteil 2 ist in Seitenwänden 5 der Beschlagnut 3 abgestützt.

Figur 2 zeigt vergrößert einen Teilbereich einer Schnittdarstellung durch den Flügel 1 aus Figur 1 entlang der Linie II - II. Hierbei ist zu erkennen, dass das Beschlagteil 2 über ein Halteelement 6 am Boden 7 der Beschlagnut 3 abgestützt ist. Das Halteelement 6 hat eine mit der Bohrung 4 des Beschlagteils 2 fluchtende Bohrung 8 zur Verschraubung mit dem Flügel 1. Das Beschlagteil 2 hat eine feststehende, mit dem Flügel 1 verschraubte Stulpschiene 9 und einen in der Beschlagnut 3 längsverschieblich geführten Treibstangenabschnitt 10.

Figur 3a zeigt vergrößert das Halteelement 6 aus Figur 2 in einer perspektivischen Darstellung. Das Halteelement 6 hat einen Grundkörper 11 mit einem Sockel 12 zur Abstützung am Boden 7 der Beschlagnut 3 und eine Positioniereinrichtung 13 zur Abstützung an den Seitenwänden 5 der Beschlagnut 3 aus Figur 1. Die Positioniereinrichtung 13 ist lösbar mit dem Grundkörper 11 verbunden und hat einen ersten Abstandhalter 14 zur Festlegung des Abstandes des Grundkörpers 11 mit der Bohrung 8 gegenüber den Seitenwänden 5 der Beschlagnut 3 und einen zweiten Abstandhalter 15 zur Festlegung des Abstandes des Treibstangenabschnitts 10 gegenüber der Stulpschiene 9. Die Positioniereinrichtung 13 hat eine federelastisch gestaltete Stütze 16 zur Abstützung an den Seitenwänden 5 der Beschlagnut 3. Die Stütze 16 hat hierzu die Form eines geschlossenen Bogens.

Weiterhin hat das Halteelement 6 einen Fixiervorsprung 17, welcher bei der Erstmontage des Treibstangenbeschlages in eine entsprechend gestaltete Ausnehmung des Treibstangenabschnitts 10 eindringt und bei der Erstbetätigung des Treibstangenbeschlages abgeschert wird.

Figur 3b zeigt, dass die Positioniereinrichtung 13 und der Grundkörper 11 als zwei unabhängige Bauteile gestaltet sind. Die Positioniereinrichtung 13 hat die beiden Abstandhalter 14, 15, die Stütze 16 und den Fixiervorsprung 17, sowie einen Koppelkörper 18. Der Grundkörper 11 hat eine längliche, quer zur vorgesehenen Bewegungsrichtung des Treibstangenabschnitts 10 angeordnete Aufnahme 19 zur Einführung des Koppelkörpers 18. Der Fixiervorsprung 17 ist auf der Positioniereinrichtung angeordnet und kann daher mit dieser ausgetauscht werden.

Weiterhin zeigen Figur 3a und 3b, dass der Grundkörper 11 einen Anschlag 20 zur Abstützung der Positioniereinrichtung 13 hat.

Die Figuren 4a und 4b zeigen ein Halteelement 106, welches sich von dem aus Figur 1 nur dadurch unterscheidet, dass ein Grundkörper 111 eine auf beiden Seitenwänden 5 der Beschlagnut 3 abstützende Positioniereinrichtung 113 hat. Die Positioniereinrichtung 113 hat hierzu zwei Stützen 116, 116', welche wie zu Figur 3a beschrieben, aufgebaut sind. Ansonsten ist das Halteelement 106 wie das in den Figuren 3a und 3b aufgebaut.

## Patentansprüche

1. Halteelement (6, 106) für ein Beschlagteil (2) eines einen längsverschieblichen Treibstangenabschnitt (10) aufweisenden Treibstangenbeschlages in einer Beschlagnut (3) eines Fensters mit einer zur Abstützung an Seitenwänden (5) der Beschlagnut (3) vorgesehenen Positioniereinrichtung (13, 113), mit einem Grundkörper (11, 111) zur Halterung einer Stulpschiene des Beschlagteils (2), wobei die Positioniereinrichtung (13, 113) lösbar mit dem Grundkörper (11, 111) verbunden ist, **gekennzeichnet durch** einen hervorstehenden, in eine Ausnehmung des Treibstangenabschnitts (10) eindringenden Fixiervorsprung (17), wobei der Fixiervorsprung (17) eine derart geringe Festigkeit aufweist, dass er bei der Erstbetätigung des Treibstangenbeschlages abscherend gestaltet ist und dass der Fixiervorsprung (17) auf der Positioniereinrichtung (13, 113) angeordnet ist.

2. Halteelement nach Anspruch 1, **dadurch gekennzeichnet, dass** die Positioniereinrichtung (13, 113) einen Abstandhalter (14) zwischen dem Grundkörper (11, 111) und einer zur Abstützung an Seitenwänden (5) der Beschlagnut (3) vorgesehenen Stütze (16, 116, 116') hat.

3. Halteelement nach Anspruch 1 oder 2, **dadurch gekennzeichnet, dass** der Grundkörper (11, 111) eine quer zur Bewegungsrichtung des Treibstangenabschnitts (10) angeordnete Aufnahme (19) und die Positioniereinrichtung (13, 113) einen in die Aufnahme (19) eingesetzten Koppelkörper (18) hat.

4. Halteelement nach Anspruch 2 oder 3, **dadurch gekennzeichnet, dass** die Stütze (16, 116, 116') federelastisch gestaltet ist.

5. Halteelement nach Anspruch 4, **dadurch gekennzeichnet, dass** die federelastisch gestaltete Stütze (16, 116, 116') die Form eines geschlossenen Bogens aufweist.

6. Halteelement nach einem der Ansprüche 2 bis 5, **dadurch gekennzeichnet, dass** die Positioniereinrichtung (13, 113) einen zweiten Abstandhalter (15) zur Beabstandung der Stulpschiene (9) von dem Treibstangenabschnitt (10) hat.

7. Halteelement nach einem der Ansprüche 1 bis 6, **dadurch gekennzeichnet, dass** der Grundkörper (11, 111) einen Anschlag (20) zur Abstützung der Positioniereinrichtung (13, 113) hat.

## Claims

1. Holding element (6, 106) for a fitting part (2) of a longitudinally-displaceable drive rod section (10) comprising a drive rod fitting in a fitting groove (3) of a window with a positioning device (13, 113) for supporting side walls (5) of the fitting groove (3), with a base body (11, 111) to hold a cover rail of the fitting part (2), wherein the positioning device (13, 113) is releasably connected to the base body (11, 111), **characterized in that** a protruding fixing projection (17) penetrates into a recess of the drive rod section (10), wherein the fixing projection (17) is designed with such a low strength that it will shear-off upon the first operation of the drive rod fitting, and wherein the fixing projection (17) is arranged on the positioning device (13, 113).

2. Holding element according to claim 1, **characterized in that** the positioning device (13, 113) comprises a spacer (14) between the base body (11, 111) and a support (16, 116, 116') for supporting the side walls (5) of the fitting groove (3).

3. Holding element according to claim 1 or 2, **characterized in that** the base body (11, 111) has a receptacle (19) arranged transversely to the direction of movement of the drive rod section (10), while the positioning device (13, 113) has a coupling body (18) inserted into the receptacle (19).

4. Holding element according to claim 2 or 3, **characterized in that** the support (16, 116, 116') is designed resiliently.

5. Holding element according to claim 4, **characterized in that** the resiliently designed support (16, 116, 116') has the shape of a closed arc.

6. Holding element according to one of the claims 2 to 5, **characterized in that** the positioning device (13, 113) has a second spacer (15) for spacing the cover rail (9) from the drive rod section (10).

7. Holding element according to one of the claims 1 to 6, **characterized in that** the base body (11, 111) has a stop (20) for supporting the positioning device (13, 113).

## Revendications

1. Elément de retenue (6, 106) pour une partie de ferrure (2) d'une ferrure de crémone présentant un tronçon de crémone (10) coulissant longitudinalement, dans une gorge de ferrure (3) d'une fenêtre avec un système de positionnement (13, 113) prévu pour l'appui sur des parois latérales (5) de la gorge de ferrure (3), avec un corps de base (11, 111) pour la retenue d'un rail de recouvrement de la partie de ferrure (2), le système de positionnement (13, 113) étant raccordé de façon détachable au corps de base (11, 111), **caractérisé par** une saillie de fixation (17) qui dépasse et pénètre dans un creux du tronçon de crémone (10), la saillie de fixation (17) présentant une faible résistance telle que, lors du premier actionnement de la ferrure de crémone, elle est constituée de façon cisaillante, et telle que la saillie de fixation (17) est disposée sur le système de positionnement (13, 113).

2. Elément de retenue selon la revendication 1, **caractérisé en ce que** le système de positionnement (13, 113) a une pièce d'espacement (14) entre le corps de base (11, 111) et un soutien (16, 116, 116') prévu pour l'appui sur des parois latérales (5) de la gorge de ferrure (3).

3. Elément de retenue selon la revendication 1 ou 2, **caractérisé en ce que** le corps de base (11, 111) a un logement (19) disposé transversalement à la direction de mouvement du tronçon de crémone (10), et le système de positionnement (13, 113) a un corps d'accouplement (18) inséré dans le logement (19).

4. Elément de retenue selon la revendication 2 ou 3, **caractérisé en ce que** le soutien (16, 116, 116') est constitué avec une élasticité de ressort.

5. Elément de retenue selon la revendication 4, **caractérisé en ce que** le soutien (16, 116, 116') constitué avec une élasticité de ressort présente la forme d'un arc fermé.

6. Elément de retenue selon l'une des revendications 2 à 5, **caractérisé en ce que** le système de positionnement (13, 113) a une deuxième pièce d'espacement (15) destinée à maintenir un espacement entre le rail de recouvrement (9) et le tronçon de crémone (10).

7. Elément de retenue selon l'une des revendications 1 à 6, **caractérisé en ce que** le corps de base (11, 111) a une butée (20) destinée à soutenir le système de positionnement (13, 113).
